# EUROPÄISCHE PATENTSCHRIFT

(11) **EP 2 605 909 B1**
(45) Veröffentlichungstag und Bekanntmachung des Hinweises auf die Patenterteilung: **15.01.2014**
(21) Anmeldenummer: 11745543.6
(22) Anmeldetag: 16.08.2011
(51) Int. Cl.: B41F 15/08, B41F 17/18, B41J 3/407, B41J 11/00

(54) **VORRICHTUNG UND VERFAHREN ZUM BEDRUCKEN VON BEHÄLTERN**
APPARATUS AND PROCESS TO PRINT CONTAINERS
APPAREIL ET PROCÉDÉ POUR IMPRIMER DES RÉCIPIENTS

(30) Priorität: 18.08.2010 DE 102010034780
(43) Veröffentlichungstag der Anmeldung: 26.06.2013
(73) Patentinhaber: Till GmbH, 65719 Hofheim am Taunus (DE)
(72) Erfinder: TILL, Volker, 65719 Hofheim am Taunus (DE)
(74) Vertreter: KEIL & SCHAAFHAUSEN Patentanwälte
(86) Internationale Anmeldenummer: PCT/EP2011/064091
(87) Internationale Veröffentlichungsnummer: WO 2012/022746

(56) Entgegenhaltungen:
- EP-A1- 1 806 233
- WO-A1-2010/034375
- WO-A2-2005/025873
- DE-A1-102007 050 490
- JP-A- 2 185 444

## Beschreibung

Die Erfindung bezieht sich auf eine Vorrichtung und ein Verfahren zum Bedrucken von Behältern, vorzugsweise mittels Tintenstrahldruck, auf einer vorzugsweise kontinuierlich rotierenden Maschine mit Behandlungsstationen, welche die zum Bedrucken der Behälter notwendigen Druckköpfe aufweisen.

Behälter, wie Flaschen und Verpackungen, werden üblicherweise mit Etiketten versehen, damit Verbraucherinformationen angebracht werden können. Es ist auch bekannt, mit Tintenstrahldruckern Markierungen oder andere Informationen auf die Verpackung aufzubringen, um Individualisierungen zu ermöglichen, die der Etikettendruck nicht erlaubt. Solche Drucksysteme arbeiten einfarbig und sind auf wenige Druckpunkte pro Zeilen beschränkt.

Um einen mehrfarbigen Druck mittels Tintenstrahldruckern auf Behälter aufzubringen, werden mehrere einfarbig arbeitende Druckköpfe nacheinander und entsprechend versetzt so angeordnet, dass abhängig von der Anzahl der Farben ein immer gleichmäßiger Abstand zwischen den einzelnen Druckpunkten erreicht wird. Dies ist mit einer Justage an einer Maschine mit mehreren fest nacheinander angeordneten Druckköpfen möglich. Das Verpackungsmaterial und die Druckköpfe werden dabei mit konstanter Geschwindigkeit aneinander vorbei geführt. Die Leistung einer solchen Maschine ist daher abhängig von der Druckgeschwindigkeit eines jeweiligen Druckkopfes. Dies ist zwar praktikabel für saugfähige Verpackungsmaterialien, bei anderen Werkstoffen, wie Metallen, Glas oder Kunststoff, muss dagegen die Farbe entweder durch Wärme getrocknet oder mittels UV- oder Elektronenstrahlen durch Vernetzung gehärtet werden. Dieser Vorgang ist nach dem Druck jedes Druckfarbenlayers anzuwenden, was die Länge solcher Maschinen erhöht. Will man die Leistung erhöhen, so sind entweder mehrere Drucksysteme parallel zu schalten oder es muss eine andere Anordnung gewählt werden.

Bei der in der DE 10 2008 049 241 A1 beschriebenen Vorrichtung zum Aufbringen eines mehrfarbigen Druckbildes auf einen Behälter sind mehrere Module hintereinandergeschaltet" in denen verschiedene Behandlungsschritte, wie Vorbehandlung, Bedruckung, Trocknung und Überprüfung durchgeführt werden. Die Behälter werden von einem Modul zum nächsten übergeben, so dass jeweils eine neue Positionierung und Justage erforderlich ist. Dies beeinträchtigt die Genauigkeit des Druckbildes und verringert die Durchlaufgeschwindigkeit.

Aus der WO 2004/009360 A1 ist eine Vorrichtung bekannt, bei welcher die Behälter beim Bedrucken jeweils auf einem als Behälterträger dienenden Dorn angeordnet sind. Mit mehreren um den Dorn verteilten Druckköpfen wird unter Drehen des Dorns ein aus mehreren Farbsätzen bestehendes farbiges Druckbild auf die Behälter aufgebracht. Die Dorne sind an einem umlaufend angetriebenen Transportelement vorgesehen, mit dem die Behälter beim Bedrucken auf einer zwischen einem Behältereinlauf und einem Behälterauslauf gebildeten Transportstrecke bewegt werden.

Die DE 10 2007 050 490 A1 beschreibt eine Vorrichtung und ein Verfahren zum Bedrucken von Behältern mit mehreren nach dem Tintenstrahldruckprinzip arbeitenden Druckköpfen zur Erzeugung von Teildruckbildern des auf die Behälteraußenfläche aufzubringenden Druckbildes. Die Behälter werden während des Bedruckens mittels eines als Karussell ausgestalteten Transportelementes bewegt, wobei die auf dem Karussell angeordneten Druckwerke mit bewegt werden. Um die Teildruckbilder mit den einzelnen Druckköpfen eines Druckwerkes auf die Behälter aufzubringen, werden die Druckköpfe für einen Druckkopfwechsel derart zugeschaltet und weggeschaltet, dass ein in einer Druckposition an dem betreffenden Behälter befindlicher Druckkopf aus der Druckposition heraus und ein weiterer Druckkopf in die Druckposition hinein bewegbar ist. Die Bewegung der Druckköpfe erfolgt in der gleichen horizontalen Ebene, in welcher das Karussell rotiert.

Die industrielle Nutzung aller bisher diskutierten Anlagen soll bei hohen Leistungen, beispielsweise in Flaschenabfüllanlagen mit bis zu 36.000 Flaschen pro Stunde erfolgen. Hierbei werden die Flaschen und damit auch der Druckkopf mit einer Geschwindigkeit von ca. 1,5 m/s transportiert, so dass die Farbtropfen einer Luftströmung ausgesetzt werden, welche die Druckqualität beeinträchtigen kann.

Aufgabe der vorliegenden Erfindung ist es daher, bei der Bedruckung von Behältern auf einer rotierenden Maschine bei zuverlässiger Funktion und hoher Druckqualität eine hohe Druckleistung zu erzielen.

Diese Aufgabe wird bei einer Vorrichtung der eingangs genannten Art mit der vorliegenden Erfindung im Wesentlichen dadurch gelöst, dass die Druckköpfe und gegebenenfalls weitere zur Vor- und Nachbehandlung der Behälter erforderliche Einrichtungen im Wesentlichen übereinander in einer zur Transportebene der Behälter vorzugsweise um etwa 90° geneigten Bahn angeordnet sind, und dass die Maschine Transportelemente zum Verschieben der Behälter entlang der geneigten Bahn aufweist.

Im Gegensatz zu der aus der DE 10 2008 049 241 A1 bekannten Anlage erfolgt die mehrfarbige Bedruckung der Behälter jeweils in einer einzigen Behandlungsstation, so dass eine Übergabe und Neuzentrierung zwischen den einzelnen Stationen nicht erforderlich ist. Zudem verbleibt die Flasche immer in ihrer Druckposition und der Rotationswinkel ist während des Druckprozesses immer bekannt. Dadurch lässt sich die Druckpräzision gerade bei mehrfarbigem Druck deutlich erhöhen.

Anders als bei der aus der DE 10 2007 050 490 A1 bekannten Anlage werden die Behälter zur Bedruckung in einer zur Transportrichtung der rotierenden Maschine im Wesentlichen senkrechten Richtung verschoben. Auch hier wird die Zuordnung von Behälterposition und Druckkopf wesentlich erleichtert, da lediglich die vertikale Verschiebung zu berücksichtigen ist. Außerdem lassen sich die Druckwerke schmaler gestalten, so dass wesentlich mehr Druckwerke auf der rotierenden Maschine angeordnet werden können und sich der Durchsatz der Anlage erhöhen lässt.

Gemäß einer bevorzugten Ausgestaltung der Erfindung weisen die Behandlungsstationen in den verschiedenen Ebenen Druckköpfe, eine Einrichtung zum Vernetzen der Farbe mittels Hilfsenergie und/oder einen Plasmabrenner oder dergleichen für die Oberflächenvorbehandlung vor dem Bedrucken auf. Damit kann in einer Behandlungsstation das gewünschte mehrfarbige Druckbild vollständig aufgebracht werden.

Liegen der Ein- und Auslauf der Behandlungsstationen in einer Ebene, so können die Übergabe zwischen den einzelnen Behandlungsstationen und der Gesamtaufbau der Maschine vereinfacht werden.

In Weiterbildung der Erfindung ist ein Drehteller zur Aufnahme der Behälter und deren Rotation innerhalb der Behandlungsstationen vorgesehen, der insbesondere über einen Servomotor oder einen Schrittmotor angetrieben wird. Der auf dem Drehteller angeordnete Behälter kann so an dem feststehenden Druckkopf vorbeigeführt werden, wenn das Druckbild über den gesamten oder einen Teilumfang des Behälters aufgebracht wird.

In Weiterbildung dieses Erfindungsgedankens ist vorgesehen, dass der Drehteller mit dem darauf stehenden Behälter beispielsweise mittels eines Linearmotors entlang der geneigten Bahn verschiebbar ist. Somit muss der Behälter lediglich ein einziges Mal auf dem Drehteller positioniert und ausgerichtet werden.

Hierzu ist gemäß einer bevorzugten Ausführungsform der Erfindung eine Zentrierung vorgesehen, die den Behälter beim Anheben unverrückbar in seiner Position fixiert. Die Zentrierung ist vorzugsweise auf den Behälter aufsetzbar und wird auf diesem durch ihr Eigengewicht gehalten. Mit dieser einfachen Gestaltung wird eine genaue Ausrichtung des Behälters zu den Druckköpfen während des gesamten Druckvorgangs gewährleistet.

Gemäß einer weiteren bevorzugten Ausgestaltung der Erfindung ist eine Abdeckung vorgesehen, innerhalb welcher die in den verschiedenen Behandlungsebenen angeordneten Behandlungsstationen angeordnet sind, wobei die Zentrierung mit dem Behälter vorzugsweise innerhalb der Abdeckung entlang der geneigten Bahn geführt und verschiebbar ist. Dadurch wird verhindert, dass der Fahrtwind bei der Rotation der Maschine den Druckvorgang und das Aufbringen der Farbtropfen auf den Behälter beeinträchtigt.

Um zu verhindern, dass die Farbe an den Druckköpfen während der UV-Härtung aushärtet, ist erfindungsgemäß eine Blende vorgesehen, mit welcher die Abdeckung verschließbar ist. Die Blende wird für die Zufuhr und Entnahme der Behälter geöffnet und während der UV-Behandlung geschlossen, so dass die Druckköpfe abgeschirmt sind.

Die Erfindung erstreckt sich auch auf Verfahren zum Bedrucken von Behältern, vorzugsweise mittels Tintenstrahldruck, während der Rotation der vorzugsweise kontinuierlich laufenden rotierenden Maschine, insbesondere unter Verwendung der oben beschriebenen Vorrichtung. Erfindungsgemäß sind auf der rotierenden Maschine Behandlungsstationen vorgesehen, die im Wesentlichen übereinander die zum Drucken notwendigen Druckköpfe und gegebenenfalls weitere zur Vor- und Nachbehandlung der Behälter erforderliche Einrichtungen in einer zur Transportebene der Behälter vorzugsweise um etwa 90 ° geneigten Bahn aufweisen, wobei die Behälter durch Verschieben entlang der geneigten Bahn an verschiedene Behandlungsstationen geführt werden.

Vorzugsweise verweilen die Behälter, nachdem sie an eine der Behandlungsstationen geführt wurden, dort zur Behandlung und werden erst nach Abschluss der Behandlung an die nächste Position verfahren. Dies vereinfacht die Zuordnung und Ansteuerung der Druckköpfe, da während des Druckvorgangs lediglich die über den Drehteller induzierte Rotation der Behälter berücksichtigt werden muss. Während des Umlaufs der rotierenden Maschine bleibt genügend Zeit, um die Behandlung der Behälter an den verschiedenen Behandlungsstationen abzuschließen.

Die jeweils vom Behälter anzufahrende Position wird elektronisch je nach Behälterdesign und Design der zu bedruckenden Fläche vorgegeben und ist so individuell und flexibel einstellbar.

Zur Erhöhung der Pixeldichte der Bedruckung innerhalb einer Ebene werden in Weiterbildung der Erfindung Zwischenpositionen angefahren. Der Druckvorgang wird dann in derselben Ebene ein zweites Mal versetzt und gegebenenfalls mit verändertem oder entsprechend angepasstem Bild durchgeführt.

Weiterbildungen, Vorteile und Anwendungsmöglichkeiten der Erfindung ergeben sich auch aus der nachfolgenden Beschreibung von Ausführungsbeispielen und der Zeichnung. Dabei bilden alle beschriebenen und/oder bildlich dargestellten Merkmale für sich oder in beliebiger Kombination den Gegenstand der Erfindung, unabhängig von ihrer Zusammenfassung in den Ansprüchen oder deren Rückbeziehung.

Es zeigen:
- Fig. 1: schematisch eine Draufsicht auf eine Vorrichtung gemäß einer ersten Ausführungsform der Erfindung,
- Fig. 2A-2F: schematisch den zu bedruckenden Behälter an verschiedenen Positionen einer Behandlungsstation,
- Fig. 3A: schematisch eine Seitenansicht einer Behandlungsstation gemäß einer zweiten Ausführungsform mit in einer Ebene vorgesehenen Druckköpfen,
- Fig. 3B: die Behandlungsstation gemäß Fig. 3A von vorne,
- Fig. 3C: schematisch eine Draufsicht auf die Behandlungsstation mit geöffneter Blende,
- Fig. 3D: schematisch einen Schnitt entlang der Linie D-D in Fig. 3B,
- Fig. 4A-C: schematisch die Bearbeitungsfolge in einer Behandlungsstation gemäß Fig. 3,
- Fig. 5: schematisch eine Draufsicht auf eine Vorrichtung gemäß einer abgewandelten Ausführungsform.

Die in Fig. 1 dargestellte Vorrichtung zum Bedrucken von Behältern weist ein Karussell 21 auf, das vorzugsweise kontinuierlich umläuft und dem über einen Einlaufstern 20 die zu bedruckenden Behälter zugeführt werden. Auf einer nicht dargestellten Rotationsbasis des Karussells 21 ist eine Vielzahl von beispielsweise fünfzig Behandlungsstationen 23 nebeneinander angeordnet.

Die Behandlungsstationen 23 rotieren mit derselben Geschwindigkeit wie das Karussell 21. Nach einem Umlauf in der durch den Pfeil R angedeuteten Rotationsrichtung werden die Behälter über einen Auslaufstern 22 wieder aus dem Karussell 21 entnommen und der weiteren Verarbeitung zugeführt. Selbstverständlich ist es möglich, über den Umfang des Karussells 21 mehrere einander zugeordnete Ein- und Auslaufsterne 20, 22 vorzusehen, soweit zwischen diesen ein ausreichender Abstand zur Durchführung aller Druck- und Behandlungsschritte in den Behandlungsstationen 23 gegeben ist.

Wie in Fig. 2 dargestellt ist, wird ein Behälter 1, insbesondere eine Flasche, in den Behandlungsstationen 23 auf einem Drehteller 2 angeordnet, der über ein Antriebseinheit 3, insbesondere einen Servomotor oder einen Schrittmotor, gedreht werden kann. Der Drehteller 2 wird mit dem darauf stehenden Behälter 1 beispielsweise über einen Linearmotor 13 entlang einer zur Transportrichtung R des Karussells 21 geneigten, in Fig. 2 durch einen entsprechenden Pfeil angedeuteten Bahn B verschoben. Üblicherweise und so auch bei der dargestellten Ausführungsform ist diese Bahn B um 90° zu der Transportrichtung R des Karussells 21 versetzt, so dass die Behälter 1 gegenüber dem in horizontaler Richtung rotierenden Karussell 21 vertikal verschoben werden. Es liegt jedoch im Rahmen der Erfindung, dass die Bahn B auch in einem anderen Winkel zur Rotationsrichtung R des Karussells 21 geneigt ist, beispielsweise um 45 oder 60°, solange die in den einzelnen Behandlungsstationen 23 vorgesehenen, unten näher erläuterten Einrichtungen im Wesentlichen übereinander angeordnet sind.

Der Behälter 1 wird auf den Drehteller 2 mithilfe einer Zentrierung 10 gehalten, die den Behälter 1 beim Anheben unverrückbar an seiner Position fixiert. Die Zentrierung 10 ist auf den Behälter 1 aufsetzbar und liegt auf diesem durch ihr Eigengewicht auf.

Der Drehteller 2 ist mit seiner Antriebseinheit 3 über eine Befestigung 12 an einem Transportelement, insbesondere einem Linearmotor 13 angebracht und kann so mit dem auf ihm angeordneten Behälter 1 vertikal auf und ab bewegt und den übereinander liegenden Druck- und Behandlungspositionen zugeführt werden. Das Antriebssystem liefert eine elektronische Rückmeldung an die Anlagensteuerung, so dass eine exakte Positionierung der Behälter 1 an den Behandlungseinrichtungen 5 bis 9 erlaubt wird. Hierbei wird die anzufahrende Position durch die Form des Behälters 1 und das Design der zu bedruckenden Fläche 4 bestimmt und entsprechend von der Anlagensteuerung vorgegeben. Das Druckbild kann flexibel während des laufenden Betriebs geändert werden, so dass bspw. auf jeden Behälter 1 ein anderes Bild aufgedruckt werden kann.

Bei der vertikalen Bewegung wird der Behälter 1 auf dem Drehteller 2 über die Zentrierung 10 automatisch zentriert, wobei die Zentrierung 10 allein durch ihr Eigengewicht auf dem Behälter 1 aufliegt. Die vertikale Bewegung des Behälters 1 und der auf ihm angeordneten Zentrierung 10 wird über eine nicht dargestellte Längsführung innerhalb einer beispielsweise als Schutzzylinder ausgebildeten Abdeckung 14 geführt. Die durch den drehenden Behälter 1 mit angetriebene drehbare Zentrierung 10 ist dabei über ein Drehlager 11 mit der nicht dargestellten Längsführung verbunden. Die Abdeckung 14 schützt den Druckvorgang vor dem Fahrtwind, der bei der Rotation des Karussells 21 erzeugt wird, und ist im Bereich des Behälterwechsels offen, so dass die Behälter 1 einfach in die Behandlungsstation 23 eingebracht und aus dieser entnommen werden können.

Nach der Übergabe des Behälters 1 von dem Einlaufstern 20 in die in Fig. 2A dargestellte Behälterwechselposition A wird der Behälter 1 zunächst mittels des Linearmotors 13 vertikal zu einer Position B (Fig. 2B) verfahren, in welcher mittels eines oder mehrerer Plasmabrenner(s) 5 eine Aktivierung und Reinigung der Behälteroberfläche in dem zu bedruckenden Bereich 4 erfolgt. Der Behälter 1 wird hierbei mittels des Drehtellers 2 wenigstens einmal um seine Achse gedreht, so dass der gesamte Umfang des Behälters 1 behandelt werden kann. Die Position des Plasmabrenners 5 hängt von der Behälterform und dem aufzudruckenden Bild ab und wird durch eine geeignete Software unter Zugrundelegung der Bildinformation elektronisch eingestellt.

Nach der Oberflächenbehandlung in Position B wird der Behälter 1 zu der Position D (Fig. 2D) verschoben, in der, wiederum bei während wenigstens einer Rotation des Behälters 1, eine oder zwei Farben über entsprechende Tintenstrahldruckköpfe 7 aufgebracht werden.

Anschließend wird der Behälter 2 zu der Position C (Fig. 2C) abgesenkt, in welcher mittels einer UV-Behandlung 6 oder anderer geeigneter Hilfsenergie ein Aushärten und Vernetzen der Druckfarben oder ein Pinning (teilweises Antrocknen der Farbe) erreicht wird.

Ist eine Bedruckung mit weiteren Farben erwünscht so wird der Behälter 1 bei Bedarf zu der Position E (Fig. 2E) angehoben, in welcher mittels der Druckköpfe 8 weitere Farben auf den Druckbereich 4 aufgebracht werden. Nach der Bedruckung erfolgt wiederum ein Aushärten oder Pinning der Druckfarben durch UV-Bestrahlung an Position C in der Einrichtung 6. Sofern noch weitere Farben benötigt werden, wird der Behälter 1 dann mittels des Linearmotors 13 in die Position F (Fig. 2F) verfahren, in welcher mittels Druckköpfen 9 weitere Farben aufgebracht werden. Anschließend erfolgt erneut eine UV-Aushärtung in der Einrichtung 6.

Die in der Schutzabdeckung 14 angeordneten Druckkopfstationen 7, 8 und 9 werden jeweils über eine in Fig. 3 näher dargestellte Blende 15, insbesondere eine Schiebeblende, abgedichtet, die sich bei der Bewegung des Drehtellers 2 in die entsprechende Druckposition öffnet. Hierdurch wird ein ungewolltes Aushärten der Farbe an den Druckköpfen 7-9 durch die UV-Bestrahlung verhindert, da bei der Aktivierung der UV-Behandlung 6 an Position C alle Druckköpfe 7-9 abgeschirmt sind.

Durch eine geringfügige Verschiebung des Drehtellers 2 mit Hilfe des Linearmotors 13 und erneute Bedruckung mittels der Druckköpfe 7 kann die Pixeldichte an den Positionen D, E und/oder F gezielt erhöht werden.

Aus der obigen Beschreibung ergibt sich, dass nebeneinander liegende Stationen nicht unbedingt nacheinander und auch nicht alle Behandlungsstationen angefahren werden müssen. Vielmehr kann die Reihenfolge nach Bedarf durch die Anlagensteuerung vorgegeben werden.

Auch die Reihenfolge der Anordnung der einzelnen Ebenen kann variieren, um eine möglichst kurze Summe der Verfahrwege zu erreichen oder bessere Zugänglichkeit zu Komponenten zu erhalten.

Schließlich wird der Drehteller 2 mit dem Behälter 1 wieder in die Behälteraustauschposition A zurückgeführt und kann nach einem Umlauf um das Karussell 21 über den Auslaufstern 22 aus der Maschine entnommen werden.

Bei Absenken des Behälters 1 in die Behälteraustauschposition A wird der Behälter 1 automatisch von der Zentrierung 10 freigegeben und kann durch den Auslaufstern 22 entnommen werden. Die Behälteraustauschposition A liegt für den Einlauf und den Auslauf in derselben Ebene.

In Fig. 3 ist der Aufbau einer Druckstation näher dargestellt, wobei mehrere Druckköpfe 7a, 7b, 7c in einer Ebene angeordnet sind. Ebenso ist wie oben beschrieben eine Anordnung in mehreren, im Wesentlichen übereinander liegenden Ebenen möglich.

Die Druckstation wird an Führungsstangen 16 gehalten, die auch die vertikale Verschiebung des Drehtellers 2 und des darauf angeordneten, in Fig. 3 nicht dargestellten Behälters 1 führen. Bei der dargestellten Ausführungsform wird die Zentrierung 10 mit einem oberhalb der Druckstation angeordneten Gewicht 17, das mit dem Drehlager 11 über eine Stange 18 verbunden ist, beschwert. Die Schutzabdeckung 14 weist an ihrem unteren Ende die insbesondere als Schiebeblende ausgebildete Blende 15 auf, mit welcher die Schutzabdeckung 14 verschlossen werden kann. Während der Rotation bietet die Schutzabdeckung 14 einen Schutz gegen Zugluft und dient als Gehäuse für die Absaugung von Aerosolen. Gleichzeitig werden die Druckköpfe 7a, 7b, 7c vor der UV-Strahlung geschützt, wenn das Aushärten in der UV-Bestrahlungseinheit 6 erfolgt.

Bei der Ausführungsform gemäß Fig. 3 sind der UV-Strahler 19 der UV-Bestrahlungseinheit 6 und der Plasmabrenner 5 in einer Ebene angeordnet. Auch hier ist wie oben beschrieben eine Anordnung in mehreren Ebenen möglich.

Fig. 4 zeigt schematisch die Bearbeitungsfolge bei Verwendung einer Behandlungsstation, wie sie in Fig. 3 dargestellt ist.

Zunächst wird bei abgesenktem Drehteller 2 der Behälter 1 (Flasche) eingesetzt und mittels Unterdruck auf dem Drehteller 2 angesaugt (Fig. 4A). Der Behälter 1 wird zunächst in die Zentrierung gehoben und rotiert dann mit dem Drehteller 2 und wird mit Plasma vorbehandelt. Anschließend wird der Drehteller 2 mit dem Behälter 1 in die Schutzabdeckung 14 angehoben, dort gedreht und mittels der Druckköpfe 7a, 7b, 7c bedruckt (Fig. 4B). Hierbei ist die Schieberblende 15 offen. Anschließend wird der Drehteller 2 abgesenkt und die Blende 15 geschlossen (Fig. 4C). Der Behälter 1 wird rotiert und die Farbe wird mittels des UV-Strahlers 19 gehärtet oder bei Aufbringen weiterer Farben einem Pinning unterzogen. Der Vorgang Blende öffnen, Behälter heben (entweder in die selbe Ebene wie vorher oder in eine andere weitere nicht dargestellte Ebene), weiterer Druckvorgang, Absenken zur UV Ebene würde sich dann so oft, wie programmiert wiederholen. Zum Schluss wird nach der letzten UV-Behandlung der Behälter 1 zur Ausgabeebene abgesenkt, entnommen und die Blende 15 für den nächsten Zyklus geöffnet.

Bei der in Fig. 5 dargestellten, abgewandelten Ausführungsform sind die UV-Strahler 19 in einer oder mehreren feststehenden, nicht mitrotierenden UV-Bestrahlungseinheit(en) 6 am Umfang des Karussells 21 vorgesehen. Auch bei dieser Variante sind an den Druckstationen die Blenden 15 vorgesehen, um ein Aushärten der Farbe an den Düsen der Druckköpfe zu vermeiden.

### Bezugszeichenliste:

- 1: Behälter
- 2: Drehteller
- 3: Antriebseinheit
- 4: Druckbereich
- 5: Plasmabrenner
- 6: UV-Bestrahlungseinheit
- 7: Druckkopf
- 7a, 7b, 7c: Druckköpfe
- 8: Druckkopf
- 9: Druckkopf
- 10: Zentrierung
- 11: Drehlager
- 12: Befestigung
- 13: Linearmotor
- 14: Schutzabdeckung
- 15: Blende
- 16: Führungsstangen
- 17: Gewicht
- 18: Stange
- 19: UV-Strahler
- 20: Einlaufstern
- 21: Karussell
- 22: Auslaufstern
- 23: Behandlungsstation

- R: Drehrichtung der Vorrichtung
- B: Bahn der Behandlungseinheit

## Patentansprüche

1. Vorrichtung zum Bedrucken von Behältern (1), vorzugsweise mittels Tintenstrahldruck, auf einer rotierenden Maschine mit Behandlungsstationen (23), welche die zum Bedrucken der Behälter (1) notwendigen Druckköpfe (7-9) aufweisen, **dadurch gekennzeichnet, dass** die Druckköpfe (7-9) und ggf. weitere zur Vor- und Nachbehandlung der Behälter (1) erforderliche Einrichtungen (5, 6) im Wesentlichen übereinander in einer zur Transportebene der Behälter (1) vorzugsweise um etwa 90 Grad geneigten Bahn (B) angeordnet sind, und dass die Maschine Transportelemente zum Verschieben der Behälter (1) entlang der geneigten Bahn (B) aufweist.

2. Vorrichtung nach Anspruch 1, **dadurch gekennzeichnet, dass** die Behandlungsstationen (23) in den verschiedenen Ebenen Druckköpfe (7-9), Einrichtungen (6) zum Vernetzen der Farbe mittels Hilfsenergie und/oder einen Plasmabrenner (5) oder dgl. für die Oberflächenvorbehandlung vor dem Bedrucken aufweisen.

3. Vorrichtung nach Anspruch 1 oder 2, **dadurch gekennzeichnet, dass** der Ein- und Auslauf der Behandlungsstationen (23) in einer Ebene liegt.

4. Vorrichtung nach einem der vorhergehenden Ansprüche, **gekennzeichnet durch** einen mit einer Antriebseinheit (3), insbesondere einem Servomotor oder einem Schrittmotor, versehenen Drehteller (2) zur Aufnahme der Behälter (1) und deren Rotation innerhalb der Behandlungsstationen (23).

5. Vorrichtung nach Anspruch 4, **dadurch gekennzeichnet, dass** der Drehteller (2) mit dem darauf stehenden Behälter (3) bspw. mittels eines Linearmotors (13) entlang der geneigten Bahn (B) verschiebbar ist.

6. Vorrichtung nach einem der vorhergehenden Ansprüche, **gekennzeichnet durch** eine Zentrierung (10), die den Behälter (1) beim Anheben in seiner Position fixiert.

7. Vorrichtung nach Anspruch 6, **dadurch gekennzeichnet, dass** die Zentrierung (10) auf den Behälter (1) aufsetzbar ist und diesen durch ihr Eigengewicht und/oder ein zusätzliches Gewicht (17) an seiner Position fixiert.

8. Vorrichtung nach einem der vorhergehenden Ansprüche, **gekennzeichnet durch** eine Abdeckung (14), welche die in den verschiedenen Behandlungsebenen angeordneten Behandlungsstationen (23) abdeckt.

9. Vorrichtung nach Anspruch 8, **gekennzeichnet durch** eine Blende (15), mit welcher die Abdeckung (14) verschließbar ist.

10. Vorrichtung nach einem der Ansprüche 6 bis 9, **dadurch gekennzeichnet, dass** die Zentrierung (10) mit dem Behälter (1) innerhalb der Abdeckung (14) entlang der geneigten Bahn (B) verschiebbar ist.

11. Verfahren zum Bedrucken von Behältern, vorzugsweise mittels Tintenstrahldruck, während der Rotation einer vorzugsweise kontinuierlich laufenden rotierenden Maschine, **dadurch gekennzeichnet, dass** auf der rotierenden Maschine Behandlungsstationen angeordnet sind, die im Wesentlichen übereinander die zum Drucken notwendigen Druckköpfe und ggf. weitere zur Vor- und Nachbehandlung der Behälter erforderliche Einrichtungen in einer zur Transportebene der Behälter vorzugsweise um etwa 90 Grad geneigten Bahn aufweisen, und dass die Behälter durch Verschieben entlang der geneigten Bahn an verschiedene Behandlungsstationen geführt werden.

12. Verfahren nach Anspruch 11, **dadurch gekennzeichnet, dass** die Behälter, nachdem sie an eine der Behandlungsstationen geführt wurden, dort zur Behandlung verweilen und erst nach Abschluss der Behandlung an die nächste Position verfahren werden.

13. Verfahren nach Anspruch 11 oder 12, **dadurch gekennzeichnet, dass** die anzufahrende Position elektronisch je nach Behälterdesign und Design der zu bedruckenden Fläche vorgegeben wird.

14. Verfahren nach einem der Ansprüche 11 bis 13, **dadurch gekennzeichnet, dass** zur Erhöhung der Pixeldichte der Bedruckung innerhalb einer Ebene Zwischenpositionen angefahren werden und der Druckvorgang in derselben Ebene ein zweites Mal versetzt mit ggf. verändertem oder entsprechend angepasstem Bild durchgeführt wird.

## Claims

1. A device for printing containers (1), preferably by means of inkjet printing, on a rotation machine with treatment stations (23), which comprise the printing heads (7-9) necessary for printing the containers (1), **characterized in that** the printing heads (7-9) and if required further devices (5, 6) required for pre-treatment and post-treatment of the containers (1) are arranged substantially on top of one another in a path (B) that is inclined preferably by approximately 90 degrees to the transport plane of the containers (1), and **in that** the machine comprises transport elements for displacing the containers (1) along the inclined path (B).

2. The device according to Claim 1, **characterized in that** the treatment stations (23) in the different planes comprise printing heads (7-9), devices (6) for cross-linking the ink by means of auxiliary energy and/or a plasma burner (5) or the like for the surface pre-treatment prior to the printing.

3. The device according to Claim 1 or 2, **characterized in that** the inlet and outlet of the treatment stations (23) are located in one plane.

4. The device according to any one of the preceding claims, **characterized by** a turntable (2) provided with a drive unit (3), in particular a servomotor or a stepping motor, for receiving the containers (1) and their rotation within the treatment stations (23).

5. The device according to Claim 4, **characterized in that** the turntable (2) with the containers (3) standing thereon can be displaced for example by means of a linear motor (13) along the inclined path (B).

6. The device according to any one of the preceding claims, **characterized by** a centering device (10) which fixes the container (1) in its position during lifting.

7. The device according to Claim 6, **characterized in that** the centering device (10) can be fitted onto the container (1) and fixes the latter in its position through its own weight and/or an additional weight (17).

8. The device according to any one of the preceding claims, **characterized by** a covering (14), which covers the treatment stations (23) arranged in the different treatment planes.

9. The device according to Claim 8, **characterized by** a screen (15) with which the covering (14) can be closed off.

10. The device according to any one of the Claims 6 to 9, **characterized in that** the centering device (10) with the container (1) can be displaced within the covering (14) along the inclined path (B).

11. A method for printing containers, preferably by means of inkjet printing, during the rotation of a preferably continuously running rotating machine, **characterized in that** on the rotating machine treatment stations are arranged, which substantially on top of one another comprise the printing heads necessary for printing and if required further devices required for the pre-treatment and post-treatment of the containers in a path that is inclined to the transport plane of the containers preferably by approximately 90 degrees and **in that** the containers are guided to different treatment stations through displacing along the inclined path.

12. The method according to Claim 11, **characterized in that** the containers after they were guided to one of the treatment stations, remain there for the treatment and are moved into the next position only after completion of the treatment.

13. The method according to Claim 11 or 12, **characterized in that** the position to be accessed is electronically predetermined depending on container design and design of the area to be printed.

14. The method according to any one of the Claims 11 to 13, **characterized in that** for increasing the pixel density of the printing, intermediate positions are accessed within a plane and the printing process carried out in the same plane a second time offset with changed or suitably adapted image if required.

## Revendications

1. Dispositif pour imprimer des récipients (1), de préférence par une impression à jet d'encre, sur une machine rotative comprenant des postes de traitement (23), lesquels présentent les têtes d'imprimante (7-9) nécessaires pour imprimer les récipients (1), **caractérisé en ce que** les têtes d'imprimante (7-9) et le cas échéant, d'autres dispositifs (5, 6) nécessaires pour le pré- et le post-traitement des récipients (1), sont disposés essentiellement les uns sur les autres dans un trajet (B) incliné de préférence à environ 90° par rapport au plan de transport des récipients (1), et que la machine présente des éléments de transport pour déplacer les récipients (1) le long du trajet incliné (B).

2. Dispositif selon la revendication 1, **caractérisé en ce que** les postes de traitement (23) présentent dans les différents niveaux, des têtes d'imprimante (7-9), des dispositifs (6) pour la réticulation de l'encre via de l'énergie auxiliaire et/ou un brûleur au plasma (5) ou similaire pour le traitement de la surface avant l'impression.

3. Dispositif selon la revendication 1 ou 2, **caractérisé en ce que** l'entrée et la sortie des postes de traitement (23) repose dans un niveau.

4. Dispositif selon l'une des revendications précédentes, **caractérisé par** un plateau tournant (2) doté d'une unité d'entraînement (3), en particulier un servomoteur ou un moteur pas-à-pas, pour recevoir les récipients (1) et leur rotation à l'intérieur des postes de traitement (23).

5. Dispositif selon la revendication 4, **caractérisé en ce que** le récipient rotatif (2) avec le récipient (3) reposant dessus peut être déplacé le long du trajet (B) incliné via un moteur linéaire (13) par exemple.

6. Dispositif selon l'une des revendications précédentes, **caractérisé par** un centrage (10) qui maintient le récipient (1) dans sa position lorsqu'il est soulevé.

7. Dispositif selon la revendication 6, **caractérisé en ce que** le centrage (10) peut être placé sur le récipient (1) et maintient celui-ci dans sa position par son poids propre et/ou un poids supplémentaire (17).

8. Dispositif selon l'une des revendications précédentes, **caractérisé par** un capot (14) qui recouvre les postes de traitement (23) disposés dans les différents niveaux de traitement.

9. Dispositif selon la revendication 8, **caractérisé par** un volet (15) avec lequel le capot (14) peut être refermé.

10. Dispositif selon l'une des revendications 6 à 9, **caractérisé en ce que** le centrage (10) avec le récipient (1) peut être déplacé le long du trajet (B) incliné à l'intérieur du capot (14).

11. Procédé pour imprimer des récipients, de préférence par une impression à jet d'encre, pendant la rotation d'une machine rotative fonctionnant de préférence en continu, **caractérisé en ce que** des postes de traitement sont disposés sur la machine rotative, lesquels présentent les têtes d'imprimante nécessaires pour imprimer les récipients et le cas échéant, d'autres dispositifs nécessaires pour le pré- et le post-traitement des récipients, disposés essentiellement les uns sur les autres dans un trajet incliné de préférence à environ 90° par rapport au plan de transport des récipients, et que les récipients sont guidés sur différents postes de traitement par déplacement le long du trajet incliné.

12. Procédé selon la revendication 11, **caractérisé en ce que** les récipients, après avoir été guidés sur un des postes de traitement, y restent pour être traités et ne sont déplacés à la position suivante qu'une fois le traitement terminé.

13. Procédé selon la revendication 11 ou 12, **caractérisé en ce que** la position d'approche est prédéfinie électroniquement en fonction de la conception du récipient et de la conception de la surface à imprimer.

14. Procédé selon l'une des revendications 11 à 13, **caractérisé en ce que** pour augmenter la taille des pixels de l'impression à l'intérieur d'un plan, des positions intermédiaires sont approchées et la procédure d'impression est effectuée une deuxième fois dans ce même plan en étant décalée avec le cas échéant une image modifiée ou adaptée de façon à correspondre.
